# EUROPÄISCHE PATENTSCHRIFT

(11) **EP 0 534 931 B1**
(45) Veröffentlichungstag und Bekanntmachung des Hinweises auf die Patenterteilung: **08.05.1996**
(21) Anmeldenummer: 92890200.6
(22) Anmeldetag: 22.09.1992
(51) Int. Cl.: D06B 1/08

(54) **Vorrichtung zum Auftragen einer fliessfähigen viskosen Substanz**
Device for applying a liquid viscous substance
Installation d'enduction d'une substance liquide visceuse

(30) Priorität: 23.09.1991 AT 1916/91
(43) Veröffentlichungstag der Anmeldung: 31.03.1993
(73) Patentinhaber: Zimmer, Johannes, A-9020 Klagenfurt (AT)
(72) Erfinder: Zimmer, Johannes, A-9020 Klagenfurt (AT)
(74) Vertreter: Puchberger, Rolf, Dipl. Ing.

(56) Entgegenhaltungen:
- EP-A- 0 297 528
- WO-A-85/01226
- WO-A-87/06504
- DE-A- 2 134 983
- US-A- 3 827 397

## Beschreibung

Die Erfindung betrifft eine Vorrichtung zum Auftragen nach dem Oberbegriff des Anspruches 1.

Derartige Vorrichtungen sind zB. durch die beiden österreichischen Patente 379.526 und 382.091 bzw. aus dem auf diesen beiden österreichischen Patenten beruhenden europäischem Patent 147 536 bekannt.

Die darin beschriebenen Vorrichtungen sind dadurch gekennzeichnet, daß der Schlitz allseitig abdichtend an der Schablone bzw. der zu beauftragenden Fläche anliegt und daß dieses abdichtende Anliegen durch eine magnetisierbare bzw. von einem Magnetfeld magnetisierte Masse bewirkt wird. Durch dieses allseitige Abdichten des Schlitzes kommt es beim Arbeiten mit einer Schablone in der Praxis zu folgenden unerwünschten Verhalten. Der nach dem Auftragen auf der Schablone verbleibende Substanz film wird durch die andere Seite des Schlitzes wieder abgenommen. Das heißt, die in Bewegungsrichtung vorne liegende Begrenzungsleiste nimmt Substanz ab, wodurch sich ein irregulärer Zwickel vor dieser Leiste bildet. Dies stört den gesamten Auftragungsvorgang, indem diese Dichtleiste wie eine Rakel vor der eigentlichen Rakel zu wirken beginnt. Dieser Effekt ist umso stärker, je höher die Viskosität der aufzutragenden Substanz ist.

Ein weiterer Mangel dieser oben genannten Vorrichtung des Standes der Technik ist, daß durch das Anliegen der beiden Begrenzungwände, die einen Abstand von einigen mm oder cm voneinander haben , eine störende Verformung der sehr dünnwandigen gekrümmten Schabloneninnenwand mit relativ kleinem Radius entsteht. Unter Umständen kann es dabei sogar zu zerstörenden Einflüssen kommen.

Aufgabe der vorliegenden Erfindung ist es, eine Vorrichtung zu schaffen, bei der diese Mängel nicht auftreten.

Die erfinderische Idee ist die dynamische Abdichtung durch die Bewegung der Schablone und der Warenbahn zu nutzen, was insbesondere bei viskosen Substanzen durchführbar ist. Das heißt durch die Bewegung und die Adhäsion wirkt eine Kraft auf die im Schlitz befindliche Substanz, die dem Zuführungsdruck das Gleichgewicht hält.

Die Aufgabe wurde entsprechend dem Kennzeichen des Anspruches 1 der vorliegenden Erfindung gelöst. Damit kommt es nicht mehr zu den oben angeführten Mängeln, da die vordere Begrenzungswand nicht mehr an der Schablone bzw. der zu beauftragenden Fläche anliegt. Es wird aber durch die dymanische Abdichtung verhindert, daß Substanz durch den Spalt austritt.

Bei den Vorrichtungen gemäß des Standes der Technik ergeben sich dadurch weitere Probleme, daß bei der Zuführungs- und Breitenverteilungseinrichtung ein möglichst hoher Systemdruck aufgebaut wird, um mit möglichst geringen Austrittsquerschnitten auskommen zu können, was eine relativ große Gesamtquerschnittsdimensionierung erforderlich macht. In der EP-A 147 536 wird als Verteilungseinrichtung eine Platte mit eingearbeiteten verzweigenden Kanälen vorgeschlagen. Diese hat den Nachteil, daß sie einen zu großen Raumbedarf hat, zu schwer ist und außerdem bei dem erforderlichen hohen Druck schwer abzudichten ist. Ferner fordert der hohe Druck bei allen bekannten Vorrichtungen auch eine sehr leistungsstarke und dementsprechend teure Pumpe.

Es ist daher eine weitere durch die vorliegende Erfindung gelöste Aufgabe, die Substanzzuführung der Vorrichtung so zu gestalten, daß der auf die Substanz einwirkende Druck äußerst niedrig gehalten wird, sodaß die Zuführung und die Breitenverteilungseinrichtung klein und leicht gehalten werden können und auch bei der Abdichtung der Einrichtungen keine Probleme entstehen. Durch die Erfindungsgemäße Lösung dieser Aufgabe ist es gleichzeitig ermöglicht, daß die erfingungsgemäße Vorrichtung mit Substanzen von geringer Viskosität arbeiten kann als bei Zuführungseinrichtungen, die mit hohem Druck arbeiten.

Eine weitere Aufgabe liegt darin, eine solche Rakel-Vorrichtung zu schaffen, die senkrecht nach oben auftragen kann. Bischer war es in der Druck- und Beschichtungstechnik nicht möglich bzw. nicht erforderlich , Aggregate zu schaffen, die gegen die Schwerkraft arbeiten. Die bisherigen Maschinen arbeiten entweder mit der Schwerkraft, oder sie arbeiten mit Düsengeräten. Um aber Druckmaschinen zu schaffen, die geringen Platsbedarf haben, ist es vorteilhaft, Druckstationen zu schaffen, die in jeder beliebigen räumlichen Lage arbeiten können, unter anderem von unten nach oben oder schräg von unten nach oben.

Diese Aufgaben werden dadurch gelöst, daß die erfingungsgemäße Vorrichtung eine spezielle, die Substanz konstant fördernde Einrichtung, eine hoch empfindliche Steuereinrichtung und eine korrespondierende breitenverteilende Substanzzuführeinrichtung aufweist, die ebenfalls Gegenstand der Erfindung sind.

Die Erfindung wird an Hand der Zeichnungen beispielsweise näher beschrieben, wobei die Fig. 1 und 2 verschiedene Ausführungsformen der Erfindung zeigen, und zwar Fig.1 eine Vorrichtung mit einer Rollrakel, wobei die Vorrichtung von unten nach oben arbeitet und die Fig.2 eine Vorrichtung mit einer Streichrakel.

Wie man aus Fig.1 erkennen kann, wird der erfindungsgemäßen Vorrichtung die Substanz über eine Zuleitung 14 zugeführt, die zugleich auch Tragholm der erfindungsgemäßen Vorrichtung ist. Aus der Zuleitung 14 wird die Substanz dann durch ein sich verzweigendes Kanalsystem einer Substanzzuführeinrichtung 8 geleitet und gelangt dann in einen Sammelraum 9. Die Kanäle des Verzweigungssystems können dünnwandige Rohre sein, die miteinander über Verteilungssystemöffnungen 12 verbunden sind. Es besteht aber auch die Möglichkeit, eine Umhüllung, wie z.B. ein Vierkantrohr vorzusehen, in dem ein an seinen Aussenflächen mit Kanälen 21 versehener Körper 18 vorzugsweise aus Kunststoff eingesetzt ist. (Fig.2) Die Kanäle 21 sind an den Verteilungsstellen 12 miteinander verbunden und es ist so möglich, raumsparend eine leichtgewichtige, breitenverteilende Substanzzuführeinrichtung 8 zu gestalten. Der Sammelraum 9 endet in einem als Auftragungsbereich ausgebildeten Schlitz. Wie man erkennen kann, ist die in Bewegungsrichtung vordere Begrenzungswand 2 kürzer als die in Bewegungsrichtung hintere Begrenzungswand 1. Das heißt es entsteht ein Spalt zwischen dem Auftragungsbereich und der Schablone 3 bzw. der Auftragungsfläche 4. Um den Abstand zwischen dem Ende der hinteren Begrenzungswand 1 und der Auftragungsfläche 4 bzw. 3 abzudichten, ist erfindungsgemäß ein Rakelelement 5 bzw. 6 vorgesehen. In der Fig. 1 ist dieses Rakelelement eine Rollrakel, die aus magnetisierbarem Material besteht, und über eine magnetische Einrichtung 7 an die Schablone 3 bzw. in der Fig.2 an die Auftragungsfläche 4 angepreßt werden kann.

Ist die Vorrichtung nicht in Betrieb, so wird der Magnet 7 abgeschaltet und es tritt dann ein Haltemagnet 13 in der hinteren Begrenzungswand 1 in Aktion. Das heißt bei Abschalten des Magneten 7 kommt der Haltemagnet 13 , der ein Permanentmagnet sein kann, zur Wirkung und hebt die Rollrakel 5 von der Auflagefläche ab. Der Druck innerhalb des Sammelraumes 9 auf die Substanz wird so niedrig als möglich gehalten, d.h. so niedrig, als es die Substanzzuführung bis zur Auftragung erfordert. Er soll so gering eingestellt werden, daß durch diesen Druck kein Durchtritt der Substanz durch die Öffnungen der Schablone 3 zustande gebracht wird. Durch die erfindungsgemäße Anordnung ist es möglich, auch entgegen der Schwerkraft zu arbeiten. Um die erfindungsgemäß optimale Einstellung des Druckes zu ermöglichen und konstant zu erhalten, ist zB. eine Pumpe mit einer Steuerungseinrichtung vorhanden. Im Sammelraum 9 ist eine Meßeinrichtung 10 integriert, d.h. eine Meßsonde, deren Empfindlichkeit auf die speziellen Erfordernisse der Substanzzuführung im geringen Druckbereich anspricht. Die Substanzzuführung kann auch in Form eines Druckbehälters vorliegen, aus dem Auftragungssubtanz druckeinstellbar zugeführt wird.

In Fig.2 ist eine andere Ausführungsform der Erfindung dargestellt, indem hier in die hintere Begrenzungswand 1 eine Holraum 15 eingearbeitet ist, in dem ein Stab 16 aus magnetisierbarem Material eingesetzt ist. Dieser Stab 16 trägt eine Streichrakel 6 und wird durch eine sich in der oberen Wand befindliche Magneteinrichtung gehoben und gesenkt.

Zusammenfassend kann gesagt werden, es ist durch die Erfingung eine Vorrichtung geschaffen, die ähnlich einem Düsenschlitzrakelgerät konstruiert ist, das ist mit einem begrenzten d.h. definierten Substanzaustrittsbereich, wobei ein so minimaler Substanzdruck vorhanden ist, daß dadurch keine Substanzauftragung gegeben ist. Der Substanzdruck soll möglichst nahe an Null in Verbindung mit einer hochempfindlichen Meßsonde sein und wird so gering eingestellt, als es für den Meß- und Steuerungsvorgang erforderlich ist. Es findet hier alos keine Drucksteuerung statt, d.h. also keine Steuerung, um unterschiedliche Drücke einstellen zu können, wie dies für Schlitzdüsengeräte nach dem bekannten Stand der Technik der Fall ist. Es ist ein möglichst kontinuierlich arbeitendes Zuführungssystem vorhanden, das feinfühlig gesteuert, mit Auftragungssubtanz versorgt wird, wobei es auch möglich ist, dieses Auftragungsgerät ohne konstruktive Änderungen für unterschiedliche Auftragungsvorgänge einzusetzen , und zwar für ein Subtanzauftragung entweder von oben nach unten oder von unten nach oben, ebenso horizontal oder schräg gerichtet.

## Patentansprüche

1. Vorrichtung zum Auftragen einer, in einem geschlossenen System innerhalb der Vorrichtung bis zum Auftragungsbereich unter Druck stehenden, fließfähigen viskosen Substanz auf ebene Flächen, Bahnen, Walzen und dgl., in beliebiger Breite mit oder ohne Verwendung von Schablonen (3), wobei in der Vorrichtung eine die viskose fließfähige Substanz gleichmäßig über die Auftragungsbreite verteilende Substanzzuführeinrichtung (8) angeordnet ist, deren Austrittsöffnungen in einen Sammelraum (9) münden, dessen Begrenzungswände einen den Auftragungsbereich bildenden Schlitz formen, wobei die in Bewegungsrichtung gesehen hintere Begrenzungswand (1) mit einem an dieser Begrenzungswand (1) und der Schablone (3) bzw. an der Fläche (4) anliegenden Rakelelement (5,6) den Samelram (9) abdichtet, dadurch gekennzeichnet, daß zwischen der in Bewegungsrichtung gesehen, vorderen Begrenzungswand (2) des Sammelraumes (9) und der Schablone (3) bzw. der zu beauftragenden Fläche (4) der Spalt dynamisch abgedichtet ist.

2. Vorrichtung nach Anspruch 1, dadurch gekennzeichnet, daß das Rakelelement (5,6), zumindest teilweise aus magnetisierbarem Material besteht und die Abdichtung gegen die Schablone (3) bzw. die zu beauftragende Fläche (4) mittels einer magnetischen Einrichtung (7) erzielt wird.

3. Vorrichtung nach Anspruch 1 oder 2, dadurch gekennzeichnet, daß das Rakelelement eine Rollrakel (5) ist.

4. Vorrichtung nach Anspruch 1 oder 2, dadurch gekennzeichnet, daß das Rakelelement eine Streichrakelleiste (6) ist.

5. Vorrichtung nach einem der vorgehenden Ansprüche, dadurch gekennzeichnet, daß die Substanzzuführeinrichtung (8) von einer Pumpe mit Substanz versorgt wird, die den für die konstante Zuführung der Substanz in den Auftragungsbereich benötigten Mindestdruck erzeugt, während der für die Auftragung benötigte Druck durch die Form bzw. die Anordnung des Rakelelementes und durch die Kraft bestimmt wird, mit der das Rakelelement (5,6) an die Schablone (3) bzw. die Fläche (4) gepreßt wird.

6. Vorrichtung nach einem der vorhergehenden Ansprüche, dadurch gekennzeichnet, daß im Sammelraum (9) ein Druck- bzw. Kontaktmeßgerät odgl.(10) angeordnet ist, das signalgebend für die Steuereinrichtung der Pumpe ist.

7. Vorrichtung nach einem der Ansprüche 1 bis 6, dadurch gekennzeichnet, daß die Substanzzuführeinrichtung (8) aus einer Umhüllung, z.B. einem Vierkantrohr, und einem darin befindlichen, vorzugsweise aus Kunststoff gefertigten Einsatzkörper (18), der an seinen Außenflächen mit Kanälen (21) versehen ist, die an Verteilungsstellen (12) miteinander verbunden sind, besteht.

8. Vorrichtung nach einem der vorhergehenden Ansprüche, dadurch gekennzeichnet, daß in der in Bewegungsrichtung gesehen hinteren Begrenzungswand (1) mindestens ein Haltemagnet (13) angeordnet ist, der das Rakelelement (5,6) anhebt und außerhalb des Betriebszustandes an der Begrenzungwand (1) festhält und es von der Schablone (3) bzw. von der Fläche (4) abhebt.

9. Vorrichtung nach einem der vorhergehendnen Ansprüche, dadurch gekennzeichnet, daß das Rakelelement (5,6) in einem Hohlraum (15) der hinteren Begrenzungswand (1) heb- und senkbar eingesetzt ist.

10. Vorrichtung nach Anspruch 9, dadurch gekennzeichnet, daß eine streichrakel (6) in einem Stab aus zumindest teilweise magnetisierbarem Material eingesetzt ist, der sich im Hohlraum (15) befindet.

## Claims

1. An apparatus for applying onto flat surfaces, webs, rollers and the like in any desired width, with or without the use of screens (3), a viscous substance capable of flow and pressurized in a closed system within the apparatus as far as the application zone, in which arrangement there is arranged in the apparatus a substance feeding device (8) which distributes the viscous substance capable of flow uniformly over the application width, whose outlet openings lead into a collecting chamber (9) whose delimiting walls form a slot forming the application zone, in which arrangement the rear delimiting wall (1), as viewed in the direction of movement, seals off the collecting chamber (9) by a squeegee element (5,6) bearing against this delimiting wall (1) and the screen (3) or against the surface (4), characterized in that the gap is dynamically sealed between the front delimiting wall (2) of the collecting chamber (9), as viewed in the direction of movement, and the screen (3) or the surface (4) to be coated.

2. An apparatus according to claim 1, characterized in that the squeegee element (5,6) consists, at least partly, of a magnetizable material, and the seal against the screen (3) or the surface (4) to be coated is achieved by means of a magnetic device (7).

3. An apparatus according to claim 1 or 2, characterized in that the squeegee element is a roller squeegee (5).

4. An apparatus according to claim 1 or 2, characterized in that the squeegee element is a doctor blade bar (6).

5. An apparatus according to one of the preceding claims, characterized in that the substance feeding device (8) is fed with the substance by a pump which generates the minimum pressure required for the constant feeding of the substance into the application zone, while the pressure required for the application is determined by the shape or the arrangement of the squeegee element and by the force whereby the squeegee element (5,6) is pressed against the screen (3) or the surface (4).

6. An apparatus according to any one of the preceding claims, characterized in that, in the collecting chamber (9), there is arranged a pressure or contact measuring instrument (10) or the like, which supplies the signals for the control device of the pump.

7. An apparatus according to any one of claims 1 to 6, characterized in that the device (8) for the feeding of the substance consists of a casing, for example a rectangular pipe, and an insert (18) located therein and preferably made of a plastic material, which is provided on its outer surfaces with ducts (21) that are joined to each other at distributing points (12).

8. An apparatus according to any one of the preceding claims, characterized in that in the rear delimiting wall (1), as viewed in the direction of movement, there is arranged at least one holding magnet (13) which lifts the squeegee element (5,6) and holds it in position on the delimiting wall (1) outside the operating state and lifts it off from the screen (3) or the surface (4).

9. An apparatus according to any one of the preceding claims, characterized in that the squeegee element (5,6) is inserted in a hollow space (15) of the rear delimiting wall (1) with the facility of being lifted and lowered.

10. An apparatus according to claim 9, characterized in that a doctor blade (6) is inserted in a rod, made at least partly of a magnetizable material, which is located in the hollow space (15).

## Revendications

1. Dispositif pour appliquer une substance visqueuse coulante, soumise à une pression dans un système fermé à l'interieur du dispositif jusqu'à la zone d'application, sur des surfaces planes, des bandes, des rouleaux et analogues en une largeur au choix avec ou sans utilisation de pochoirs (3), dans le dispositif étant disposé un dispositif d'amenée de substance (8) répartissant la substance visqueuse coulante uniformément sur la largeur d'application et dont les ouvertures de sortie débouchent dans un espace collecteur (9) dont les parois de délimitation forment une fente constituant la zone d'application, la paroi de délimitation (1) arrière en regardant dans la direction de déplacement rendant étanche l'espace collecteur (9) avec un élément à racle (5,6) s'appliquant à cette paroi de délimitation (1) et au pochoirs (3) et, respectivement, à la surface (4), caractérisé en ce que, entre la paroi de délimitation (2) avant en regardant dans la direction de déplacement de l'espace collecteur (9) et le pochoir (3) et, respectivement, la surface à appliquer (4), la fente est rendue étanche dynamiquement.

2. Dispositif selon la revendication 1, caractérisé en ce que l'élément à racle (5,6) est constitué au moins partiellement d'un matériau pouvant ètre aimanté et qu'on obtient l'étanchéité relativement au pochoir (3) et, respectivement, la surface à appliquer (4) au moyen d'un dispositif magnétique (7).

3. Dispositif selon la revendication 1 ou 2, caractérisé en ce que l'élément à racle est un rouleau tournant (5).

4. Dispositif selon la revendication 1 ou 2, caractérisé en ce que l'élément a racle est une baguette pokte-racle à lame (6).

5. Dispositif selon l'une des revendications précédantes, caractérisé en ce que le dispositif d'amenée de substance (8) est alimenté en substance par une pompe qui produit la pression minimale nécessaire à l'amenée constante de la substance dans la zone d'application, tandis que la pression nécessaire pour l'application est déterminée par la forme et, respectivement, la disposition de l'élément à racle et par la force avec laquelle l'élément à racle (5,6) est appliqué au pochoir (3) et, respectivement, à la surface (4).

6. Dispositif selon l'une des revendications précédentes, caractérisé en ce qu'il est disposé dans l'espace collecteur (9) un appareil de mesure de pression ou de contact ou analogue (10) qui émet des signaux au dispositif de commande de la pompe.

7. Dispositif selon l'une des revendication 1 à 6, caractérisé en ce que le dispositif d'amenée de substance (8) est constitué d'une enveloppe, par example, d'un tuyau à quatre pans et d'un corps d'insertion (18) se trouvant dans celui-ci, fabriqué de préférence en matière synthétique qui est pourvu à ses surfaces extérieures de canaux (21) qui sont reliés les uns aux autres à des endroits de distribution (12).

8. Dispositif selon l'une des revendications précédentes, caractérisé en ce que dans la paroi de délimitation (1) arrière en regardant dans la direction de déplacement, il est diposé au moins un aimant de maintien (13) qui soulève l'élément à racle (5,6) et qui le retient, en dehors de l'état de fonctionnement, à la paroi de délimitation (1) et qui l'écarte du pochoir (3) et, respectivement, de la surface (4).

9. Dispositif selon l'une des revendications précédentes, caractérisé en ce que l'élément à racle (5,6) est placé dans un espace creux (15) de la paroi de délimitation arrière (1) de facon a pouvoir étre soulevé et abaissé.

10. Dispositif selon la revendication 9, caractérisé en ce qu'une racle à lame (6) est placée dans une tige réalisée au moins partiellement en un matériau pouvant être aimanté et qui se trouve dans l'espace creux (15).
